# EUROPÄISCHE PATENTSCHRIFT

(11) **EP 4 248 035 B1**
(45) Veröffentlichungstag und Bekanntmachung des Hinweises auf die Patenterteilung: **15.04.2026**
(21) Anmeldenummer: 21819052.8
(22) Anmeldetag: 17.11.2021
(51) Int. Cl.: E04G 17/00, E04G 21/32, E04G 11/28, E04G 3/28

(54) **KLETTERSCHIENE**
CLIMBING RAIL
RAIL D'ESCALADE

(30) Priorität: 17.11.2020 DE 102020214454
(43) Veröffentlichungstag der Anmeldung: 27.09.2023
(73) Patentinhaber: DOKA GmbH, 3300 Amstetten (AT)
(72) Erfinder: PUCHNER, Andreas, 82281 Egenhofen (DE); SCHRAMM, Uwe, 72160 Horb-Mühringen (DE)
(74) Vertreter: SONN Patentanwälte GmbH & Co KG
(86) Internationale Anmeldenummer: PCT/EP2021/082028
(87) Internationale Veröffentlichungsnummer: WO 2022/106485

(56) Entgegenhaltungen:
- WO-A1-2017/072654
- FR-A1- 2 370 150
- US-A- 4 892 169

## Beschreibung

Die Erfindung betrifft eine Kletterschiene zur Führung entlang eines Kletterschuhes an einem Bauwerk, aufweisend:
ein erstes Schienenteil und ein zweites Schienenteil.

Weiters betrifft die Erfindung ein Klettergerüst, aufweisend:
eine Kletterschiene zur Führung entlang eines Kletterschuhes an einem Bauwerk,
eine Arbeitsbühne auf einer ersten Ebene, und
eine Nachlaufbühne auf einer zweiten Ebene unter der ersten Ebene.

Weiteres betrifft die Erfindung ein Klettergerüst, aufweisend:
eine Kletterschiene zur Führung entlang eines Kletterschuhes an einem Bauwerk, und
ein Schutzschild mit einem ersten Schildelement und einem zweiten Schildelement.

Weiters betrifft die Erfindung ein Bauwerk mit zumindest einem Betonierabschnitt, mit einer Kletterschiene und mit einem Kletterschuh, wobei die Kletterschiene über den Kletterschuh am Betonierabschnitt gehalten ist.

Schließlich betrifft die Erfindung ein Verfahren zum Errichten eines Bauwerks.

Der Stand der Technik ist durch FR 2 370 150 A1, US 4 892 169 A und WO 2017/072654 A1 gebildet.

Aus der EP 2 279 310 B1 ist weiters eine Selbstkletterschalung bekannt, bei welcher Kletterschienen in Kletterschuhen geführt werden. Die Kletterschienen sind in eine Gerüsteinheit integriert, welche eine Arbeitsbühne zum Aufstellen einer Außenschalung aufweist. Weiters ist eine Nachlaufbühne vorgesehen, die wie die Arbeitsbühne an der Kletterschiene befestigt ist. An den unteren freien Enden der Kletterschienen können Kletterschienen-Verlängerungsstücke lösbar bzw. verschwenkbar befestigt sein. Nachteilig ist jedoch der hohe Aufwand für die Bereitstellung und Anbringung der Verlängerungsstücke. Weiters können die Kletterschienen nur um die vorgegebenen Längen der Verlängerungsstücke verlängert werden.

Demgegenüber besteht die Aufgabe der vorliegenden Erfindung darin, zumindest einzelne Nachteile des Standes der Technik zu lindern bzw. zu beheben. Die Erfindung setzt sich bevorzugt zum Ziel, eine Kletterschiene und ein damit ausgestattetes Klettergerüst zu schaffen, welche einfach, platzsparend und stabil an unterschiedliche Bausituationen angepasst werden können.

Diese Aufgabe wird mit einer Kletterschiene nach Anspruch 1, einem Klettergerüst nach Anspruch 5 oder Anspruch 10, einem Bauwerk nach Anspruch 11 und einem Verfahren nach Anspruch 12 gelöst.

Bevorzugte Ausführungsformen sind in den abhängigen Ansprüchen angegeben.

Erfindungsgemäß ist das zweite Schienenteil zwischen einem zusammengeschobenen und einem ausgezogenen Zustand teleskopierbar mit dem ersten Schienenteil verbunden.

Um die Kletterschiene, beispielsweise nach dem Start für das Betonieren höherer Betonierabschnitte, verlängern zu können, weist die Kletterschiene das erste Schienenteil und das zweite Schienenteil auf. Das zweite Schienenteil ist teleskopierbar mit dem ersten Schienenteil verbunden, so dass das erste und das zweite Schienenteil zwischen dem zusammengeschobenen und dem auseinander gezogenen Zustand überführbar sind. Bei einer bevorzugten Ausführungsform kann das zweite Schienenteil relativ zum ersten Schienenteil ausgezogen werden, um die Länge der Kletterschiene, d.h. die Längserstreckung vom oberen Ende des ersten Schienenteils bis zum unteren Ende des zweiten Schienenteils, zur Anpassung an unterschiedliche Geschoßhöhen des Bauwerks zu erhöhen. Vorteilhafterweise kann die erfindungsgemäße Kletterschiene mehrstufige, vorzugsweise im Wesentlichen stufenlos, in der Länge verstellt werden. Weiters ist vorteilhaft, dass das zweite Schienenteil dauerhaft mit dem ersten Schienenteil verbunden sein kann und je nach Phase des Klettervorgangs zusammengeschoben oder ausgezogen werden kann. Somit kann die Logistik auf der Baustelle vereinfacht werden. Die erfindungsgemäße Ausführung kann zudem zu Beginn der Errichtung des Bauwerks vorteilhaft sein, wenn die Kletterschiene, im zusammengeschobenen Zustand von erstem und zweitem Schienenteil, platzsparend angeordnet werden kann. Im ausgezogenen Zustand kann, je nach Stellung der Kletterschiene relativ zum Kletterschuh, eine Führungsfläche des ersten Schienenteils oder eine Führungsfläche des zweiten Schienenteils in dem Kletterschuh geführt sein. Bei einer bevorzugten Ausführungsform ist das zweite Schienenteil im ausgezogenen (d.h. teleskopierten) Zustand zur Verlängerung des ersten Schienenteils nach unten ausgebildet.

Für die Zwecke dieser Offenbarung beziehen sich die Orts- und Richtungsangaben, wie "oben", "unten", "vertikal", "horizontal", auf den bestimmungsgemäßen Gebrauchszustand der Kletterschiene in vertikaler Ausrichtung an einem Bauwerk. Bei einer bevorzugten Anwendung ist ein Klettergerüst mit der Kletterschiene ein Bestandteil einer Kletterschalung zum Betonieren der Betonierabschnitte. Mit der Kletterschalung können vertikale Betonierabschnitte gegossen werden. Selbstverständlich können mit der Kletterschalung auch geneigte Betonierabschnitte erzeugt werden, wobei die Orts- und Richtungsangaben entsprechend zu übertragen sind.

Bei einer bevorzugten Anwendung ist eine Kletterschalung mit der Kletterschiene verbunden. Bei einer weiteren Anwendung ist ein Schutzschild mit der Kletterschiene verbunden.

Bei einer bevorzugten Ausführungsform weist das zweite Schienenteil einen Anschlag zur Begrenzung des Teleskopierens des zweiten Schienenteils von dem zusammengeschobenen Zustand in den ausgezogenen Zustand auf.

Um eine zuverlässige Führung der Kletterschiene entlang des Kletterschuhs zu gewährleisten, ist erfindungsgemäß eine Führungseinrichtung zur Verlagerung des zweiten Schienenteils in Richtung senkrecht zur Längsrichtung des ersten Schienenteils, d.h. bei vertikaler Ausrichtung der Kletterschiene in horizontaler Richtung, insbesondere nach vorne, d.h. zur Befestigungsseite des Kletterschuhs am Bauwerk hin, vorgesehen.

Erfindungsgemäß ist die Führungseinrichtung dazu ausgebildet, eine Führungsfläche an der Vorderseite des zweiten Schienenteils so nach vorne, zur Befestigungsseite des Kletterschuhs am Bauwerk hin zu bewegen, dass die Führungsfläche an der Vorderseite des zweiten Schienenteils im ausgezogenen Zustand im Wesentlichen in derselben (vertikalen) Ebene wie die Führungsfläche an der Vorderseite des ersten Schienenteils angeordnet ist. Somit verlängert die Führungsfläche an der Vorderseite des zweiten Schienenteils im auseinander gezogenen Zustand die Führungsfläche an der Vorderseite des ersten Schienenteils. Beim Hochklettern kann somit ein kontinuierlicher Übergang von der Führung des ersten Schienenteils am Kletterschuh in die Führung des zweiten Schienenteils am Kletterschuh ermöglicht werden.

Um die Verlagerung des zweiten Schienenteils im Wesentlichen senkrecht zur Auszugsrichtung des zweiten Schienenteils zu bewerkstelligen, kann die Führungseinrichtung zumindest ein Gleit- und/oder zumindest ein Rolllager aufweisen. Das Gleitlager weist zumindest eine Gleitfläche am einen von erstem und zweitem Schienenteil und ein Gleitelement am anderen von erstem und zweitem Schienenteil auf, wobei das Gleitelement beim Teleskopieren des zweiten Schienenteils an der Gleitfläche gleitet. Das Rolllager weist zumindest eine Rollfläche am einen von erstem und zweitem Schienenteil und ein Rollelement am anderen von erstem und zweitem Schienenteil auf, wobei das Rollelement an der Rollfläche abrollt.

Bei einer bevorzugten Ausführungsform weist das Gleit- oder Rolllager zumindest eine zur Längsrichtung des ersten Schienenteils geneigte, d.h. in einem von 0° bzw. 180° abweichenden Neigungswinkel schräg verlaufende, erste Gleit- bzw. Rollfläche zur Umwandlung der Vertikalbewegung des Teleskopierens des zweiten Schienenteils in eine Horizontalbewegung zur Verlagerung des zweiten Schienenteils nach vorne auf.

Bei einer bevorzugten Ausführungsform gleitet das Gleitelement, welches insbesondere am zweiten Schienenteil vorgesehen ist, beim Teleskopieren des zweiten Schienenteils so an der ersten Gleitfläche, welche insbesondere am ersten Schienenteil vorgesehen ist, dass das zweite Schienenteil mit Erreichen des ausgezogenen Zustand nach vorne verlagert wird.

Bei einer ersten Ausführungsvariante ist als Gleitelement ein Keilelement vorgesehen, welches eine zweite Gleitfläche aufweist, die bevorzugt entsprechend der ersten Gleitfläche zur Längsrichtung des ersten Schienenteils (in einem von 0° bzw. 180° abweichenden Neigungswinkel) geneigt ist. Somit ist bei dieser Ausführungsform eine Keilführung zur Umwandlung der Teleskopierbewegung, d.h. der Auszugsbewegung des zweiten Schienenteils relativ zum ersten Schienenteil, in die Horizontalbewegung zur Verlagerung des zweiten Schienenteils im Wesentlichen senkrecht dazu vorgesehen.

Bei einer zweiten Ausführungsvariante ist als Gleitelement ein Rundelement, beispielsweise ein Rundstahl vorgesehen, welcher an der ersten Gleitfläche gleitet. Diese Ausführung zeichnet sich durch gute Gleiteigenschaften aus.

Bei einer bevorzugten Ausführungsform weist das Gleitlager zwei erste Gleitflächen auf, welche in Längsrichtung des ersten Schienenteils voneinander beabstandet sind. Bei dieser Ausführungsform weist das Gleitlager zudem zwei in Längsrichtung des zweiten Schienenteils voneinander beabstandete Gleitelemente am zweiten Schienenteil auf, wobei die zwei Gleitelemente an den zwei ersten Gleitflächen am ersten Schienenteil gleiten können. Bei einer ersten Variante sind zwei Keilelemente als die zwei Gleitelemente vorgesehen. Bei einer zweiten Variante sind je ein Keilelement und ein Rundelement als die zwei Gleitelemente vorgesehen.

Bei einer bevorzugten Ausführungsform ist eine Halteeinrichtung vorgesehen, welche im ausgezogenen Zustand des zweiten Schienenteils dazu eingerichtet ist, das zweite Schienenteil gegen eine Bewegung in Richtung senkrecht zur Längsrichtung des ersten Schienenteils, vorzugsweise nach vorne und nach hinten, zu blockieren. Die Halteeinrichtung kann jeweils zumindest eine Haltefläche am ersten Schienenteil und eine Haltefläche am zweiten Schienenteil aufweisen, welche im ausgezogenen Zustand so nebeneinander angeordnet sind, insbesondere aneinander anliegen, dass das zweite Schienenteil im ausgezogenen Zustand in Richtung senkrecht zur Längsrichtung des ersten Schienenteils, insbesondere nach vorne und nach hinten, im Wesentlichen unbeweglich angeordnet ist. Vorteilhafterweise wird so das zweite Schienenteil seitlich gesichert und ein biegesteifer Schienenstoß ausgebildet. Bevorzugt sind die Halteflächen im Wesentlichen parallel zur Längsrichtung des ersten Schienenteils, d.h. bei vertikaler Orientierung der Kletterschiene im Wesentlichen vertikal, angeordnet. Für eine biegesteife Anordnung im ausgezogenen Zustand des zweiten Schienenteils ist es günstig, wenn zwei in Längsrichtung des ersten Schienenteils beabstandete Halteflächen am ersten Schienenteil und zwei in Längsrichtung des zweiten Schienenteils beabstandete Halteflächen am zweiten Schienenteil vorgesehen sind.

Bei einer bevorzugten Ausführungsform ist eine Sicherungseinrichtung zum Blockieren des Teleskopierens des zweiten Schienenteils relativ zum ersten Schienenteil, insbesondere im zusammengeschobenen und/oder im ausgezogenen Zustand, vorgesehen. Die Sicherungseinrichtung kann insbesondere einen Sicherungsbolzen und eine Bolzenöffnung aufweisen.

Bei einer bevorzugten Ausführungsform weist die Kletterschiene ein drittes Schienenteil zur Führung entlang des Kletterschuhes am Bauwerk auf, wobei das dritte Schienenteil teleskopierbar mit dem ersten Schienenteil verbunden ist. Bevorzugt ist das dritte Schienenteil nach oben verschieblich am ersten Schienenteil gelagert. Bei dieser Ausführungsform ist das dritte Schienenteil als weiteres Teleskopelement ausgebildet. Das erste Schienenteil und das dritte Schienenteil sind zwischen einem zusammengeschobenen Zustand und einem ausgezogenen Zustand überführbar. Somit kann das dritte Schienenteil relativ zum ersten Schienenteil nach oben ausgezogen werden. Das dritte Schienenteil kann eine geringere Länge als das erste Schienenteil aufweisen.

Diese Ausführung ist insbesondere dann günstig, wenn ein einziger Kletterschuh vorgesehen ist, an welchem die Kletterschiene in einer Kletterstellung geführt ist, da mit dem weiteren Schienenteil beim Klettern der Abschnitt ohne Führung im Kletterschuh verringert werden kann. Darüber hinaus kann das dritte Schienenteil zur Verbindung mit einem Selbstkletterantrieb, beispielsweise mit einem elektrischen und/ oder hydraulischen Antrieb, insbesondere mit einem Linearantrieb bzw. Hydraulikzylinder, genutzt werden.

Bevorzugt weist die Kletterschiene das erste Schienenteil, das zweite Schienenteil und das dritte Schienenteil auf. Im ausgezogenen Zustand verlängert das zweite Schienenteil das erste Schienenteil nach unten. Das dritte Schienenteil verlängert das erste Schienenteil im ausgezogenen Zustand nach oben. Bevorzugt kann das dritte Schienenteil unabhängig vom zweiten Schienenteil gegenüber dem ersten Schienenteil teleskopiert werden. Entsprechend kann das zweite Schienenteil bevorzugt unabhängig vom dritten Schienenteil gegenüber dem ersten Schienenteil teleskopiert werden.

Das dritte Schienenteil weist bevorzugt einen weiteren Anschlag zur Begrenzung des Teleskopierens des dritten Schienenteils von einem zusammengeschobenen Zustand in einen ausgezogenen Zustand auf.

Bei einer bevorzugten Ausführungsform ist eine weitere Führungseinrichtung, insbesondere mit zumindest einem weiteren Gleit- oder Rolllager, zur Verlagerung des dritten Schienenteils in Richtung senkrecht zur Längsrichtung des ersten Schienenteils, d.h. bei vertikaler Ausrichtung der Kletterschiene in horizontaler Richtung, insbesondere nach vorne, d.h. zur Befestigungsseite des Kletterschuhs am Bauwerk hin, vorgesehen. Mit Hilfe der weiteren Führungseinrichtung kann eine Führungsfläche an der Vorderseite des dritten Schienenteils so nach vorne, zum Bauwerk hin verlagert werden, dass die Führungsfläche an der Vorderseite des dritten Schienenteils im ausgezogenen Zustand im Wesentlichen in derselben (vertikalen) Ebene wie die Führungsfläche an der Vorderseite des ersten Schienenteils angeordnet ist.

Die weitere Führungseinrichtung kann entsprechend einer der oben beschriebenen Ausführungsvarianten der Führungseinrichtung ausgebildet sein. Somit kann die weitere Führungseinrichtung zumindest ein weiteres Roll- oder Gleitlager, vorzugsweise ein oberes und ein unteres Gleitlager, aufweisen.

Je nach Ausführung weisen das erste und/oder das zweite und/oder das dritte Schienenteil in Längsrichtung voneinander beabstandete Halteelemente auf, welche jeweils zur Verbindung mit einer Halterung des Kletterschuhes eingerichtet sind, um das Klettergerüst in einer Betonierposition auf einer vorgegebenen Höhe zu halten. Bei einer bevorzugten Ausführungsform sind die Halteelemente der Kletterschiene als Klauen ausgeführt. Weiters ist es bevorzugt, wenn die Halterung des Kletterschuhes zumindest einen Haltebolzen aufweist.

Bei einer bevorzugten Ausführungsform weist die Kletterschiene das erste Schienenteil, das zweite Schienenteil und das dritte Schienenteil auf. Je nach Ausführung können auch weitere Schienenteile vorgesehen sein. Beispielsweise kann ein viertes Schienenteil teleskopierbar mit dem zweiten Schienenteil verbunden sein.

Das erste und/oder das zweite und/oder das dritte Schienenteil weist bevorzugt ein Profilteil, insbesondere ein Doppel-U-Profil, auf, welches sich bevorzugt im Wesentlichen über die gesamte Länge des ersten bzw. zweiten bzw. dritten Schienenteils erstreckt. Die Führungsfläche für die Führung entlang des Kletterschuhs kann jeweils an einem vorderen, d.h. dem Bauwerk zugewandten, Flansch des jeweiligen Profilteils, insbesondere des Doppel-U-Profils, vorgesehen sein.

Bei einer Ausführung des jeweiligen Profilteils als Doppel-U-Profil sind zwei U-Profile miteinander verbunden, welche jeweils einen vorderen Flansch, einen hinteren Flansch und einen den vorderen Flansch mit dem hinteren Flansch verbindenden Steg aufweisen. Die zwei vorderen Flansche der U-Profile sind bevorzugt im Wesentlichen parallel zur vertikalen Außenseite des Bauwerks angeordnet, an dem der Kletterschuh montiert ist.

Bei einer bevorzugten Ausführungsform sind die U-Profile des Doppel-U-Profils des zweiten Schienenteils in Aufnahmen der U-Profile des Doppel-U-Profils des ersten Schienenteils geführt. Bevorzugt sind die U-Profile des Doppel-U-Profils des zweiten Schienenteils am oberen Ende über ein den Anschlag aufweisendes Anschlagteil miteinander verbunden. Zudem kann eine weitere Verbindung zwischen den U-Profilen des Doppel-U-Profils des zweiten Schienenteils am unteren Ende des zweiten Schienenteils vorgesehen sein. Die U-Profile des Doppel-U-Profils des ersten Schienenteils können über Verbindungen zwischen den Stegen miteinander verbunden sein.

Bei einer alternativen Ausführungsform kann das erste und/oder das zweite Schienenteil ein I-Profil aufweisen. Die Profile des ersten oder zweiten Schienenteils werden dabei in Aufnahmen des ersten bzw. zweiten Schienenteils geführt.

Ein erfindungsgemäßes Klettergerüst weist auf:
eine Kletterschiene zur Führung entlang eines Kletterschuhes an einem Bauwerk,
eine Arbeitsbühne auf einer ersten Ebene,
eine Nachlaufbühne auf einer zweiten Ebene unter der ersten Ebene, wobei die Kletterschiene nach einer der oben beschriebenen Ausführungsformen ausgebildet ist.

Bei einer bevorzugten Ausführungsform ist das erste Schienenteil an einer die Arbeitsbühne aufweisenden Arbeitsbühneneinheit und das zweite Schienenteil an einer die Nachlaufbühne aufweisenden Nachlaufbühneneinheit vorgesehen.

Die Arbeitsbühne weist bevorzugt ein Bühnenelement mit einer vorzugsweise horizontalen Aufstands- bzw. Arbeitsfläche auf, welche die erste Ebene des Klettergerüsts festlegt. Bei einer bevorzugten Anwendung ist eine Wandschalung verschiebbar und/oder verkippbar an der Arbeitsbühne vorgesehen. Darüber hinaus weist die Nachlaufbühne bevorzugt ein weiteres Bühnenelement mit einer weiteren, bevorzugt ebenfalls horizontalen, Aufstands- bzw. Arbeitsfläche auf, welche die zweite Ebene des Klettergerüsts festlegt. Die Nachlaufbühne wird bevorzugt zum Umsetzen von Kletterschuhen verwendet.

Bei einer bevorzugten Ausführungsform weist die Nachlaufbühne einen Träger, insbesondere einen Horizontalträger, auf, welcher bevorzugt an der Kletterschiene befestigt ist. Auf dem Träger kann ein Bühnenelement mit der weiteren, vorzugsweise horizontalen Arbeitsfläche für Arbeiter angeordnet sein. Die Nachlaufbühne dient zum Abbau und Umsetzen von Kletterschuhen zur Vorbereitung des Kletterns in den nächsten Betonierabschnitt.

Um die Tiefe der Arbeits- und/oder der Nachlaufbühne (d.h. ihre horizontale Erstreckung senkrecht zur Kletterschiene weg vom Bauwerk) je nach Anwendung einstellen zu können, ist es günstig, wenn der Träger der Nachlaufbühne und/oder ein Auflager der Arbeitsbühne teleskopierbar ist. Durch Ausziehen oder Einziehen des teleskopierbaren Trägers bzw. Auflagers wird der Träger entsprechend verlängert bzw. verkürzt.

Bei einer bevorzugten Ausführungsform ist eine Abstützeinrichtung mit einem Abstützelement, insbesondere mit einer Stützrolle, zur Abstützung an der Außenseite des Bauwerks, vorgesehen, wobei die Abstützeinrichtung ein Teleskopelement zur Höhenverstellung des Abstützelements aufweist, wobei als Teleskopelement das zweite Schienenteil der Kletterschiene vorgesehen ist.

Um eine Lastabstützung insbesondere beim Hochklettern des Klettergerüsts zu erzielen, ist die Abstützeinrichtung mit dem Abstützelement zur Abstützung an der Außenseite des Bauwerks vorgesehen. Durch die Abstützung an der Außenseite des Bauwerks greift das Abstützelement nicht in den Betonkörper ein und wird nicht an diesem verankert. Dadurch kann der Montageaufwand reduziert werden. Das Abstützelement kann insbesondere einen weiteren Kletterschuh ersetzen.

Als Abstützelement der Abstützeinrichtung ist bevorzugt eine Stützrolle zum Abrollen an der Außenseite des Bauwerks vorgesehen. Die Stützrolle bildet einen Druckpunkt am Bauwerk, mit welcher die Last des Klettergerüsts abgetragen wird.

Um das Klettergerüst an unterschiedliche Geschoßhöhen der Betonierabschnitte anpassen zu können, weist die Abstützeinrichtung bevorzugt ein Teleskopelement zur Höhenverstellung des Abstützelements auf. Wenn als Teleskopelement das zweite Schienenteil der Kletterschiene vorgesehen ist, kann einerseits die Länge der der Kletterschiene angepasst und andererseits die Höhenverstellung des Abstützelements erzielt werden. Bei dieser Ausführungsform ist das Abstützelement, insbesondere die Stützrolle, am zweiten Schienenteil, insbesondere am unteren Ende des zweiten Schienenteils, vorgesehen. Zum Hochklettern kann die Kletterschiene in den ausgezogenen Zustand von erstem und zweitem Schienenteil überführt werden, wobei das Abstützelement, insbesondere in Form der Stützrolle, am Bauwerk abgestützt ist.

Diese Ausführung kann unabhängig von der zuvor beschriebenen Ausführung der teleskopierbaren Kletterschiene sein.

Somit bezieht sich die vorliegende Offenbarung weiters auf ein Klettergerüst, insbesondere für eine Kletterschalung, aufweisend:
einen Kletterschuh,
eine Kletterschiene zur Führung entlang des Kletterschuhes an einem Bauwerk,
eine Arbeitsbühne auf einer ersten Ebene,
eine Nachlaufbühne auf einer zweiten Ebene unter der ersten Ebene,
eine Abstützeinrichtung mit einem Abstützelement zur Abstützung an der Außenseite des Bauwerks.

Um das Klettergerüst an unterschiedliche Geschoßhöhen der Betonierabschnitte anpassen zu können, ist es günstig, wenn die Abstützeinrichtung ein Teleskopelement zur Höhenverstellung des Abstützelements aufweist, wobei das Teleskopelement bevorzugt an der Kletterschiene, insbesondere am zweiten Schienenteil der Kletterschiene, verschieblich ist. Bei einer Ausführungsform ist das Teleskopelement durch das zweite Schienenteil gebildet. Bei einer anderen Ausführungsform ist das Teleskopelement durch einen Ausleger gebildet, welcher nicht in dem Kletterschuh führbar ist.

Bei der Errichtung des Bauwerks ist der Kletterschuh vorgesehen, wobei die Kletterschiene in dem Kletterschuh geführt ist.

Bei einer bevorzugten Ausführungsform ist der Kletterschuh der einzige Kletterschuh, an welchem die Kletterschiene in einer Kletterstellung geführt ist. Die Kletterstellung bezieht sich dabei auf das Hochklettern des Klettergerüsts vom einen zum nächsten Betonierabschnitt. Diese Ausführung bietet zahlreiche Vorteile. So kann eine zweite Nachlaufbühne entfallen. Bevorzugt weist das Klettergerüst daher nur eine einzige Nachlaufbühne auf. Weiters können Verspannungen beim Klettern reduziert werden. Das Material wird geschont und Lastspitzen werden vermieden. Weiters kann ein einfacher Antrieb für das Hochklettern verwendet werden. Schließlich wird das Anbringen des Klettergerüsts am Bauwerk durch Verbinden des Klettergerüsts mit dem Kletterschuh vereinfacht.

Eine Ausführung mit einem einzigen Kletterschuh pro Kletterschiene in einer Kletterstellung kann unabhängig von der jeweiligen Ausführung der Kletterschiene vorgesehen sein.

Somit bezieht sich die vorliegende Offenbarung weiters auf ein Klettergerüst, insbesondere für eine Kletterschalung, aufweisend:
einen Kletterschuh,
eine Kletterschiene zur Führung entlang des Kletterschuhes an einem Bauwerk,
eine Arbeitsbühne auf einer ersten Ebene,
eine Nachlaufbühne auf einer zweiten Ebene unter der ersten Ebene, wobei die Kletterschiene in einer Kletterstellung in einem einzigen Kletterschuh geführt ist,
vorzugsweise zudem eine Abstützeinrichtung mit einem Abstützelement zur Abstützung an der Außenseite des Bauwerks.

Wie bei Klettergerüsten üblich kann eine weitere Kletterschiene vorgesehen sein, welche in einem seitlichen Abstand zur Kletterschiene angeordnet ist. Das Klettergerüst weist bei dieser Ausführung zumindest zwei Kletterschienen insbesondere auf gleicher Höhe auf, welche jeweils über zumindest einen, vorzugsweise einen einzigen, Kletterschuh an dem Bauwerk gehalten sind. Zur Verbindung mit dem Bauwerk ist der Kletterschuh vorgesehen, an dem die Kletterschiene geführt ist. Bei einer Ausführung mit einer zweiten Kletterschiene ist zumindest ein zweiter Kletterschuh vorgesehen, an welchem die zweite Kletterschiene geführt ist.

Für ein selbständiges Hochklettern in den nächsten Betonierabschnitt ist bevorzugt ein Selbstkletterantrieb, beispielsweise ein Linearantrieb, vorgesehen. Bei einer alternativen Ausführung kann das Klettergerüst mit Hilfe eines Krans hochgehoben werden.

Ein erfindungsgemäßes Klettergerüst weist auf:
eine Kletterschiene zur Führung entlang eines Kletterschuhes an einem Bauwerk,
ein Schutzschild mit einem ersten Schildelement und einem zweiten Schildelement,
wobei die Kletterschiene nach einer der oben beschriebenen Ausführungsformen ausgebildet ist, wobei das erste Schildelement am ersten Schienenteil und das zweite Schildelement am zweiten Schienenteil befestigt ist. Mit Hilfe des Schutzschildes wird eine temporäre Absturzsicherung am Randbereich von Geschoßdecken erzielt.

Bei einem erfindungsgemäßen Bauwerk sind zumindest ein Betonierabschnitt, eine Kletterschiene in einer der oben beschriebenen Ausführungsformen und ein Kletterschuh vorgesehen, wobei die Kletterschiene über den Kletterschuh am Betonierabschnitt gehalten ist.

Bei einem erfindungsgemäßen Verfahren zum Errichten eines Bauwerks werden zumindest die folgenden Schritte durchgeführt:
Anbringen eines Kletterschuhs an einem ersten Betonierabschnitt,
Verbinden einer Kletterschiene nach einer der oben beschriebenen Ausführungsformen mit dem Kletterschuh am ersten Betonierabschnitt,
Betonieren eines zweiten Betonierabschnitts,
Hochklettern der Kletterschiene,
Betonieren eines dritten Betonierabschnitts.

Bei einer bevorzugten Ausführungsform wird das zweite Schienenteil, insbesondere vor oder beim Hochklettern der Kletterschiene, vom zusammengeschobenen Zustand in den ausgezogenen Zustand überführt.

Bei einer bevorzugten Ausführungsform wird die Kletterschiene beim Hochklettern abschnittsweise in einem einzigen Kletterschuh geführt.

Die Erfindung wird nachstehend anhand von bevorzugten Ausführungsbeispielen weiter erläutert.
Fig. 1 zeigt eine schaubildliche Ansicht eines Klettergerüstes für eine Kletterschalung, welches eine Kletterschiene, eine Arbeitsbühne und eine Nachlaufbühne aufweist, wobei ein Stützfachwerk aus Strebendreiecken von der Unterseite der Arbeitsbühne bis zum unteren Ende der Kletterschiene ausgebildet ist.
Fig. 2 zeigt einen ersten Schritt einer Startphase, wobei eine Arbeitsbühneneinheit des Klettergerüstes mit der Kletterschiene verbunden ist.
Fig. 3 zeigt einen zweiten Schritt der Startphase, wobei eine Nachlaufbühneneinheit in einer verschwenkten Stellung an einem Gelenk der Arbeitsbühneneinheit angebracht wird.
Fig. 4 zeigt einen dritten Schritt der Startphase, wobei die Nachlaufbühneneinheit beim Hochklettern des Klettergerüstes über eine Stützrolle am Boden neben dem Bauwerk abgestützt wird.
Fig. 5 zeigt einen vierten Schritt der Startphase, wobei das Klettergerüst mit dem Hochklettern in den nächsten Betonierabschnitt in der unverschwenkten Stellung der Nachlaufbühneneinheit angeordnet wird.
Fig. 6 zeigt einen fünften Schritt der Startphase, wobei der Betonierabschnitt nach dem Schließen einer Wandschalung an der Arbeitsbühne hergestellt wird.
Fig. 7 zeigt das Klettergerüst beim Betonieren eines darüberliegenden Betonierabschnitts.
Fig. 8 zeigt das Klettergerüst mit geöffneter Wandschalung nach dem Betonieren des darüberliegenden Betonierabschnitts.
Fig. 9 zeigt das Klettergerüst beim Betonieren eines Betonierabschnitts mit größerer Geschoßhöhe, wobei die Stützrolle mit Hilfe eines Teleskopelements weiter nach unten angeordnet wird.
Fig. 10 zeigt das Klettergerüst gemäß Fig. 9, jedoch bei geöffneter Wandschalung.
Fig. 11 zeigt das Klettergerüst gemäß Fig. 9, 10 beim Hochkletterin in den Betonierabschnitt darüber, wobei die Kletterschiene in einem einzigen Kletterschuh geführt wird.
Fig. 12 zeigt die Kletterschiene des Klettergerüsts gemäß Fig. 1.
Fig. 13 zeigt schaubildlich die Anordnung der Kletterschiene der Fig. 12 in einem Kletterschuh.
Fig. 14 zeigt die Anordnung der Kletterschiene im Kletterschuh in Draufsicht.
Fig. 15 zeigt den Kletterschuh in einer geschlossenen Stellung in Draufsicht.
Fig. 16 zeigt den Kletterschuh in einer geöffneten Stellung in Draufsicht.
Fig. 17 zeigt schaubildlich den Kletterschuh in der geschlossenen Stellung.
Fig. 18 zeigt schaubildlich den Kletterschuh in der geöffneten Stellung.
Fig. 19 bis Fig. 22 veranschaulichen die Startphase bei der Errichtung eines Bauwerks mit Hilfe eines erfindungsgemäßen Klettergerüstes für eine Kletterschalung.
Fig. 23 bis Fig. 27 veranschaulichen die Startphase bei der Errichtung eines Bauwerks mit Hilfe einer weiteren Ausführungsform des erfindungsgemäßen Klettergerüstes.
Fig. 28 bis Fig. 30 veranschaulichen die Errichtung eines Bauwerks mit Hilfe einer erfindungsgemäßen Klettervorrichtung für ein Schutzschild.
Fig. 31 bis Fig. 34 zeigen eine erste Ausführungsform einer erfindungsgemäßen Kletterschiene, bei welcher ein zweites Schienenteil gegenüber einem ersten Schienenteil teleskopiert wird.
Fig. 35 bis Fig. 38 zeigen eine zweite Ausführungsform der erfindungsgemäßen Kletterschiene.

Fig. 1 zeigt ein Klettergerüst 1, hier als Bestandteil einer Kletterschalung, welches eine langgestreckte Kletterschiene 2 und einen Kletterschuh 3 aufweist, in welchem die Kletterschiene 2 aufgenommen ist. Das Klettergerüst 1 kann alternativ bei einem Schutzschild zur Randabsicherung verwendet werden (nicht gezeigt). Nicht gezeigt ist eine weitere Kletterschiene, welche in einem seitlichen Abstand und parallel zur Kletterschiene an einem weiteren Kletterschuh angeordnet ist. Das Klettergerüst 1 wird bei der Errichtung eines Bauwerks 4 eingesetzt, welches mehrere übereinander liegende Betonierabschnitte 5 (vgl. Fig. 2) aufweist. An der Kletterschiene 2 ist ein horizontales Auflager 6 einer Arbeitsbühne 7 angebracht. Das Auflager 6 trägt ein Bühnenelement mit einer horizontalen Arbeitsfläche (vgl. Fig. 2). Die Arbeitsfläche wird auf der vom Bauwerk 4 abgewandten Seite mit Absperrelementen 7a (vgl. Fig. 2) an einem Steher 7b gesichert, welcher mit dem vom Bauwerk 4 abgewandten Ende des Auflagers 6 verbunden ist. Am Auflager 6 ist eine Wandschalung 8 zwischen einer geschlossenen und einer offenen Stellung verschieblich gelagert. Die Arbeitsbühne 7 dient zum Öffnen und Schließen der Wandschalung 8. Das Klettergerüst 1 weist zudem einen Träger 9 einer Nachlaufbühne 10 (vgl. Fig. 3) auf. Der Träger 9 trägt ein weiteres Bühnenelement mit einer weiteren horizontalen Arbeitsfläche. Die weitere Arbeitsfläche der Nachlaufbühne 10 befindet sich auf einer zweiten Horizontalebene unter der ersten Horizontalebene der Arbeitsfläche der Arbeitsbühne 7. Wie die Arbeitsfläche der Arbeitsbühne 7 wird auch die weitere Arbeitsfläche der Nachlaufbühne 10 über weitere Sperrelemente 10a (vgl. Fig. 3) an einem weiteren Steher 10b gesichert, welcher an dem vom Bauwerk 4 abgewandten Ende des Trägers 9 angebracht ist. Weiters kann eine Betonierbühne 11 auf einer dritten Horizontalebene über der ersten Horizontalebene vorgesehen sein. Von der Betonierbühne 11 aus wird die geschlossene Schalung mit Beton befüllt und anschließend verdichtet.

In der gezeigten Ausführung weist das Klettergerüst 1 ein Stützfachwerk 12 unterhalb einer ersten Diagonalstrebe 13 auf, welche die Arbeitsbühne 7 an der Kletterschiene 2 abstützt. Das Stützfachwerk 12 weist ein erstes Strebendreieck 14 auf, welches durch einen Abschnitt der ersten Diagonalstrebe 13, eine zweite Diagonalstrebe 15 und einen oberen Abschnitt einer Längsstrebe 16 gebildet ist. Das erste Strebendreieck 14 weist einen ersten Knotenpunkt 14a zwischen der Längsstrebe 16 und der ersten Diagonalstrebe 13 auf. In der gezeigten Ausführung liegt der erste Knotenpunkt 14a im Wesentlichen mittig zwischen den Enden der ersten Diagonalstrebe 13. Ein zweiter Knotenpunkt 14b ist zwischen der zweiten Diagonalstrebe 15, der ersten Diagonalstrebe 13 und der Kletterschiene 2 gebildet. Ein dritter Knotenpunkt 14c ist zwischen der zweiten Diagonalstrebe 15 und der Längsstrebe 16 gebildet. Darüber hinaus erstreckt sich eine Verbindungsstrebe 17 zwischen dem ersten Knotenpunkt 14a des ersten Strebendreiecks 14 und der Kletterschiene 2 oberhalb des zweiten Knotenpunkts 14b.

In der gezeigten Ausführung weist das Stützfachwerk 12 zudem ein zweites Strebendreieck 18 auf, welches unterseitig an das erste Strebendreieck 14 anschließt. Das zweite Strebendreieck 18 ist durch die zweite Diagonalstrebe 15, eine dritte Diagonalstrebe 19 und einen Abschnitt der Kletterschiene 2 gebildet. Die dritte Diagonalstrebe 19 ist an dem dritten Knotenpunkt 14c des ersten Strebendreiecks 14 befestigt. Der Abschnitt der Kletterschiene 2 erstreckt sich unter dem oberen Abschnitt der Kletterschiene 2, welcher zwischen dem Angriffspunkt der ersten Diagonalstrebe 13 und der Verbindungsstrebe 17 an der Kletterschiene 2 gebildet ist.

In der gezeigten Ausführung weist das Stützfachwerk 12 zudem ein drittes Strebendreieck 20 auf, welches unterseitig an das zweite Strebendreieck 18 anschließt. Das dritte Strebendreieck 20 ist durch die dritte Diagonalstrebe 19, einen weiteren Abschnitt der Längsstrebe 16 unmittelbar unter dem ersten Abschnitt der Längsstrebe 16 und eine vierte Diagonalstrebe 21 gebildet.

Wie aus Fig. 1 ersichtlich, sind die dritte Diagonalstrebe 19 und die Längsstrebe 16 jeweils durch zwei parallel und benachbart verlaufende Längsprofile, hier U-Profile bzw. Hohlprofilelemente, gebildet, welche über Verbindungen 22 in einem Abstand zueinander angeordnet sind. Dadurch werden zwischen den Verbindungen Durchtrittsöffnungen gelassen, durch die der Träger 9 für die Nachlaufbühne 10 durchgeführt ist.

In der gezeigten Ausführung weist das Klettergerüst 1 weiters eine die Nachlaufbühne aufweisende Nachlaufbühneneinheit 23 und eine die Arbeitsbühne aufweisenden Arbeitsbühneneinheit 25 auf, wobei die Nachlaufbühneneinheit 23 über ein Gelenk 24 verschwenkbar mit der Arbeitsbühneneinheit 25 verbunden ist. In Fig. 1 ist das Klettergerüst 1 in der unverschwenkten Stellung der Nachlaufbühneneinheit 23 dargestellt, in welcher eine lösbare Verriegelungseinrichtung 26 die Verschwenkung der Nachlaufbühneneinheit 23 relativ zur Arbeitsbühneneinheit 25 blockiert. Die Nachlaufbühneneinheit 23 weist die Längsstrebe 16 auf, welche über das Gelenk 24 mit der ersten Diagonalstrebe 13 an der Arbeitsbühneneinheit 25 verbunden ist. Das Gelenk 24 definiert eine horizontale, senkrecht zum Auflager 6 verlaufende Schwenkachse. Die Kletterschiene 2 besteht in der gezeigten Ausführung aus einem ersten Schienenteil 2a und einem zweiten Schienenteil 2b, wobei das erste Schienenteil 2a an der Arbeitsbühneneinheit 25 und das zweite Schienenteil 2b der Kletterschiene 2 an der Nachlaufbühneneinheit 23 vorgesehen ist.

In der gezeigten Ausführung weist das Klettergerüst 1 weiters eine Abstützeinrichtung mit einem Abstützelement 27 zur Abstützung an der Außenseite 4a des Bauwerks 4 auf (vgl. Fig. 5). Als Abstützelement 27 ist eine Stützrolle vorgesehen, welche am unteren Ende eines Teleskopelements 28 angebracht ist. Zur Höhenverstellung des Abstützelements 27 kann das Teleskopelement unterschiedlich weit aus dem unteren Teil der Kletterschiene 2b ausgezogen werden. Die Abstützeinrichtung weist zudem eine teleskopierbare Stützstrebe 29 auf, wobei das eine Ende der Stützstrebe 29 gelenkig am unteren Ende des Teleskopelements 28 angebracht ist. Weiters ist die Stützstrebe 29 mit einem Knotenpunkt zwischen der vierten Diagonalstrebe 21 und der Längsstrebe 16 verbunden.

Die Errichtung des Bauwerks 4 mit Hilfe des Klettergerüsts 1 wird anhand der weiteren Zeichnungen veranschaulicht.

In den Fig. 2 bis 6 ist die Startphase dargestellt.

In einem ersten Schritt (vgl. Fig. 2) wird der Kletterschuh 3 an einem ersten Betonierabschnitt 5a verankert, welcher beispielsweise eine Erd- oder Untergeschosswand des Bauwerks 4 sein kann, die ebenerdig ohne Klettergerüst 1 hergestellt sein kann. Der erste Betonierabschnitt 5a muss daher nicht mit der Kletterschalung 1 hergestellt worden sein. Danach wird die Arbeitsbühneneinheit 25 mit dem Kletterschuh 3 verbunden, wobei das erste Schienenteil 2a der Kletterschiene 2 in den Kletterschuh 3 eingehängt wird. Am unteren Ende des ersten Schienenteils 2a ist ein Druckschuh 30 befestigt, mit welchem das untere Ende des ersten Schienenteils 2a an der Außenseite des Bauwerks 4 abgestützt wird. Die Nachlaufbühneneinheit 23 ist nicht mit der Arbeitsbühneneinheit 25 verbunden. Auf der Arbeitsbühne 7 wird die Wandschalung 8 geschlossen, um einen zweiten Betonierabschnitt 5b direkt oberhalb des ersten Betonierabschnitts 5a herzustellen.

In einem zweiten Schritt (vgl. Fig. 3) wird die Nachlaufbühneneinheit 23 reversibel lösbar mit der Arbeitsbühneneinheit 25 verbunden. Dafür wird das obere Ende der Längsstrebe 16 mit dem Gelenk 24 an der ersten Diagonalstrebe 13 verbunden. In der gezeigten Ausführung weisen die Längsprofile der Längsstrebe 16 Öffnungen auf, welche mit einer entsprechenden Öffnung der ersten Diagonalstrebe 13 in Deckung gebracht werden. Zur Ausbildung des Gelenks 24 wird ein Gelenkbolzen durch die Öffnungen an Längsstrebe 16 und erster Diagonalstrebe 13 geschoben und gesichert. Die Nachlaufbühneneinheit 23 ist in einer verschwenkten Stellung angeordnet. Die Stützrolle 27 am unteren Ende des Teleskopelements 28 ist an einem Boden 31 unter dem ersten Betonierabschnitt 5a abgestützt. Die Wandschalung 8 wird weg vom zweiten Betonierabschnitt 5b in die Offenstellung verfahren. Am zweiten Betonierabschnitt 5b werden zwei weitere Kletterschuhe 3 verankert. Am oberen Ende des ersten Schienenteils 2a wird ein Verlängerungsstück 32 angebracht. Zudem wird ein Selbstkletterantrieb 33, hier mit einem Linearantrieb, in eine Angriffsposition gebracht. Nach Einfahren in den darüber liegenden, zweiten Kletterschuh 3 wird vom Boden aus der Druckschuh 30 entfernt (vgl. Fig. 3 und Fig. 4).

In einem dritten Schritt (vgl. Fig. 4) wird der Selbstkletterantrieb 33 betätigt, um die Kletterschiene 2 nach oben zu bewegen. Die Nachlaufbühneneinheit 23 kippt in Richtung der unverschwenkten Stellung, wobei die Stützrolle am Boden 31 abgerollt wird.

In einem vierten Schritt (vgl. Fig. 5) ist das erste Schienenteil 2a vollständig auf Höhe des zweiten Betonierabschnitts 5b gehoben. Die Nachlaufbühneneinheit 23 ist in der unverschwenkten Stellung angeordnet. Das zweite Schienenteil 2b erstreckt sich unmittelbar im Anschluss an das untere Ende des ersten Schienenteils 2a nach unten. Das erste Schienenteil 2a und das zweite Schienenteil 2b sind über die Verriegelungseinrichtung 26, welche beispielsweise einen Sperrbolzen aufweisen kann, miteinander verbunden. Die Stützrolle am unteren Ende des Teleskopelements 28 rollt an der Außenseite des ersten Betonierabschnitts 5a ab.

In einem fünften Schritt (vgl. Fig. 6) wird die Wandschalung 8 in eine Schließposition gefahren, um einen dritten Betonierabschnitt 5c direkt oberhalb des zweiten Betonierabschnitts 5b zu gießen.

Fig. 7 und Fig. 8 zeigen die Herstellung eines vierten Betonierabschnitts 5d nach Abschluss der Startphase. Eine beliebige Zahl weiterer Betonierabschnitte 5 können entsprechend hergestellt werden. Gemäß Fig. 7 ist die Wandschalung in der Schließstellung, gemäß Fig. 8 in der Offenstellung angeordnet.

Fig. 9 und Fig. 10 zeigen Fig. 7 und Fig. 8 entsprechende Ansichten. Allerdings sind größere Geschoßhöhen vorgesehen. Beispielsweise können die Betonierabschnitte 5a, 5b, 5c, 5d bei dieser Ausführung eine Höhe von 4,20 Meter (versus 2,70 Meter gemäß Fig. 7 und Fig. 8) aufweisen. Um eine optimale Abstützung mit günstigen Hebelverhältnissen zu erzielen, ist das Teleskopelement 28 aus dem zweiten Schienenteil 2b ausgefahren.

Wie aus Fig. 11 ersichtlich, ermöglicht es das Abstützelement 27, dass die Kletterschiene 2 beim Hochklettern in die nächste Betonierposition in einem einzigen Kletterschuh 3 geführt ist. Erst kurz vor Erreichen der Betonierposition fährt die Kletterschiene in einen zweiten Kletterschuh 3 ein.

Wie beispielsweise aus Fig. 12 ersichtlich, sind das erste Schienenteil 2a und das zweiten Schienenteil 2b der Kletterschiene 2 in der gezeigten Ausführung als Hohlprofile 33 mit einem allseitig geschlossenen Querschnitt (senkrecht zur Längs- bzw. Kletterachse der Kletterschiene 2 gesehen) ausgeführt. Das Hohlprofil 33 ist im Querschnitt im Wesentlichen quadratisch mit abgerundeten Ecken 34, welche in entsprechenden Vertiefungen 35 in der Innenkontur des Kletterschuhs 3 überstehende Bleche geführt sind. Das Hohlprofil hat in Längsrichtung der Kletterschiene 2 einen konstanten Querschnitt.

Wie aus der Zeichnung weiters ersichtlich, sind die vier Außenseiten des Hohlprofils 33 in einem Winkel von im Wesentlichen 45° zur Vertikalebene senkrecht auf die Außenseite des Betonierabschnitts 5 angeordnet.

An zwei benachbarten Außenseiten des Hohlprofils 33 sind eine Vielzahl von in Längsrichtung voneinander beabstandeten, im Wesentlichen waagrecht verlaufenden Haltekanten 36 ausgebildet, an denen in der Betonierposition des Klettergerüsts 1 Klauen 37 (vgl. Fig. 14 bis 18) des Kletterschuhs 3 gehalten sind. Darüber hinaus sind an denselben zwei Außenseiten des Hohlprofils 33 eine Vielzahl von in Längsrichtung voneinander beabstandeten Auflaufschrägen 38 für die Klauen 37 des Kletterschuhs 3 vorgesehen, um das Hochklettern der Kletterschiene 2 zu ermöglichen. Weiters sind zwei Plattenteile 39 an der Außenseite des Hohlprofils 33 vorgesehen, wobei die Plattenteile 39 jeweils Aussparungen 40 zur Ausbildung der Haltekanten 36 und Auflaufschrägen 38 aufweisen.

In der gezeigten Ausführung weist der Kletterschuh 3 einen Grundkörper 41 und zwei Kletterschuhbacken 42 auf, welche am Grundkörper 41 zwischen einer geöffneten Stellung (vgl. Fig. 16 und Fig. 18) und einer geschlossenen Stellung (vgl. Fig. 14, Fig. 15 und Fig. 17) verschwenkbar gelagert sind. Die geschlossene Stellung der Kletterschuhbacken 42 wird beim Hochklettern der Kletterschiene 2 entlang des Kletterschuhs 3 und beim Abstützen der Kletterschiene 2 auf dem Kletterschuh 3 verwendet. Zum Ausbau und zum Umsetzen des Kletterschuhs für den nächsten Betonierabschnitt 5 wird der Kletterschuh 3 in die geöffnete Stellung gebracht. Die Kletterschuhbacken 42 weisen jeweils eine Klaue (bzw. Klinke) 37 auf, welche beim Abstützen der Kletterschiene 2 eine der Haltekanten 36 hält.

In der gezeigten Ausführung weist jede Kletterschuhbacke 42 eine Ausnehmung 43 auf, in welchen jeweils ein seitlicher Eckbereich 33A des Hohlprofils 33 geführt ist. Die Ausnehmungen 43 können jeweils eine abgerundete Ecke aufwiesen, wobei entsprechend abgerundete seitliche Eckbereiche 33A des Hohlprofils 33 im Wesentlichen passgenau in den Ausnehmungen 43 angeordnet sind.

Darüber hinaus weist der Kletterschuh 3 in der gezeigten Ausführung an jeder Kletterschuhbacke 42 eine im Wesentlichen vertikale Führungsfläche 44, in der gezeigten Ausführung ein stehendes Blech, für einen der Plattenteile 39 auf.

In der gezeigten Ausführungsform weist der Kletterschuh 3 zwei Sicherungselemente 45, hier als Sicherungsbolzen ausgeführt, auf, mit welchen beide Kletterschuhbacken 42 sowohl in der geöffneten Stellung als auch in der geschlossenen Stellung gegen eine Verschwenkung in die jeweils andere Stellung gesichert werden können. Zu diesem Zweck weist der Grundkörper 41 eine Sicherungsöffnung 46 an der vertikalen Mittel- bzw. Symmetrieebene des Kletterschuhs 3 und zwei weitere seitliche Sicherungsöffnungen 47 auf. Die Kletterschuhbacken 42 weisen Durchstecköffnungen 48 auf, welche in der geschlossenen Stellung fluchtend mit der Sicherungsöffnung 46 am Grundkörper 41 angeordnet sind. Eines der Sicherungselemente 45 wird durch die fluchtend angeordneten Sicherungsöffnung 46 am Grundkörper 41 und die Durchstecköffnungen 48 an den Kletterschuhbacken 42 gesteckt. Dadurch werden die Führungsbacken 42 in der geschlossenen Stellung gemeinsam durch ein einziges Sicherungselement 45 fixiert. Darüber hinaus weisen die Kletterschuhbacken 42 weitere Durchstecköffnungen 49 auf, welche in der geöffneten Stellung fluchtend mit den weiteren Sicherungsöffnungen 47 am Grundkörper 41 angeordnet sind. Durch Anordnen der Sicherungselemente 45 an den weiteren Durchstecköffnungen 49 der Kletterschuhbacken 42 und weiteren Sicherungsöffnungen 47 des Grundkörpers 41 werden die Kletterschuhbacken 42 in der geöffneten Stellung fixiert.

Fig. 19 bis Fig. 22 zeigen den Ablauf der Startphase bei der Errichtung eines Bauwerks mit Hilfe einer weiteren Ausführungsform des Klettergerüstes 1, wobei nachstehend nur wesentliche Unterschiede zu den vorangehenden Ausführungsformen erläutert werden.

Die Kletterschiene 2 weist wiederum das erste Schienenteil 2a und das zweite Schienenteil 2b auf, wobei das erste Schienenteil 2a mit der die Arbeitsbühne 7 aufweisenden Arbeitsbühneneinheit 25 und das zweite Schienenteil 2b der Kletterschiene 2 mit der die Nachlaufbühne 10 aufweisenden Nachlaufbühneneinheit 23 verbunden ist. Bei der Ausführungsform der Fig. 19 bis Fig. 22 ist das zweite Schienenteil 2b als Teleskopelement ausgebildet, welches gegenüber dem ersten Schienenteil 2a teleskopierbar, d.h. von einem zusammengeschobenen in einen ausgezogenen Zustand überführbar, ist. Das Abstützelement 27, insbesondere die Stützrolle, ist am unteren Ende des zweiten Schienenteils 2b vorgesehen. Durch Teleskopieren des zweiten Schienenteils 2b relativ zum ersten Schienenteil 2a wird somit auch eine Höhenverstellung des Abstützelements 27 erzielt.

In einem ersten Schritt (vgl. Fig. 19) wird der Kletterschuh 3 am ersten Betonierabschnitt 5a verankert. Danach wird die Kletterschiene 2 samt der Arbeitsbühneneinheit 25 und der Nachlaufbühneneinheit 23 mit dem Kletterschuh 3 verbunden. Das erste 2a und das zweite Schienenteil 2b sind im zusammengeschobenen Zustand angeordnet, wobei sich das erste 2a und das zweite Schienenteil 2b in Längsrichtung überlappen. Die Stützrolle am unteren Ende des zweiten Schienenteils 2b ist an der Außenseite des ersten Betonierabschnitts 5a abgestützt. Vorteilhafterweise benötigt diese Ausführung, im Vergleich mit der vorangehenden Ausführungsform mit dem Gelenk 24 zwischen der Nachlaufbühneneinheit 23 und der Arbeitsbühneneinheit 25, weniger Platz auf der vom ersten Betonierabschnitt 5a abgewandten Seite.

In einem zweiten Schritt (vgl. Fig. 20) wird das erste Schienenteil 2a samt der Arbeitsbühneneinheit 25 angehoben, wobei das zweite Schienenteil 2b gegenüber dem ersten Schienenteil 2a nach unten ausgezogen wird.

In einem dritten Schritt (vgl. Fig. 21) wird die Kletterschiene 2 im ausgezogenen Zustand des zweiten Schienenteils 2b weiter angehoben. Das zweite Schienenteil 2b verlängert das erste Schienenteils 2a nach unten.

In einem vierten Schritt (vgl. Fig. 22) ist das erste Schienenteil 2a vollständig auf Höhe eines zweiten Betonierabschnitts 5b gehoben, welcher über dem ersten Betonierabschnitt 5a angeordnet ist. Das obere Ende des ersten Schienenteils 2a wird mit einem weiteren Kletterschuh 3 am zweiten Betonierabschnitt 5b verbunden.

Fig. 23 bis Fig. 27 zeigen die Startphase bei der Errichtung des Bauwerks 4 mit Hilfe einer weiteren Ausführungsform des Klettergerüstes 1, bei welcher die Kletterschiene 2 zusätzlich ein drittes Schienenteil 2c zur Führung entlang des Kletterschuhes 3 am Bauwerk 4 aufweist. Das dritte Schienenteil 2c ist nach oben, d.h. in Längsrichtung des ersten Schienenteils 2a weg vom Abstützelement 27, gegenüber dem ersten Schienenteil 2a teleskopierbar.

In einem ersten Schritt (vgl. Fig. 23) sind das erste 2a, das zweite 2b und das dritte Schienenteil 2c im zusammengeschobenen Zustand angeordnet.

In einem zweiten Schritt (vgl. Fig. 24) wird das dritte Schienenteil 2c gegenüber dem ersten Schienenteil 2a nach oben ausgeschoben, wobei der Selbstkletterantrieb 33 mit der Kletterschiene 2 verbunden wird.

In einem dritten Schritt (vgl. Fig. 25) wird das zweite Schienenteil 2b beim Hochklettern der Kletterschiene 2 gegenüber dem ersten Schienenteil 2a nach unten ausgezogen.

In einem vierten Schritt (vgl. Fig. 26) wird die Kletterschiene 2 im ausgezogenen Zustand des zweiten Schienenteils 2b und des dritten Schienenteils 2 weiter angehoben. Das zweite Schienenteil 2b verlängert das erste Schienenteils 2a nach unten. Das dritte Schienenteil 2c verlängert das erste Schienenteil 2a nach oben.

In einem fünften Schritt (vgl. Fig. 27) wird das obere Ende des dritten Schienenteils 2c mit einem weiteren Kletterschuh 3 am zweiten Betonierabschnitt 5b verbunden.

Fig. 28 bis Fig. 30 zeigen die Errichtung eines Bauwerks 4 mit Hilfe eines Schutzschild-Klettergerüsts 50 mit einem Schutzschild 51, mit welchem die Randbereiche von Geschoßdecken 4a des Bauwerks 4 temporär gesichert werden. Das Schutzschild-Klettergerüst 50 weist die Kletterschiene 2 auf, welche das erste Schienenteil 2a, das zweite Schienenteil 2b und das dritte Schienenteil 2c aufweist. Die Kletterschiene 2 wird in Kletterschuhen 3 geführt, welche bei dieser Ausführung über Träger 52 an den Geschoßdecken 4a befestigt sind. In der gezeigten Ausführung weist das Schutzschild 50 ein erstes Schildelement 51a am ersten Schienenteil 2a, ein zweites Schildelement 51b am zweiten Schienenteil 2b und ein weiteres Schildelement 51c am weiteren Schienenteil 2c auf.

Fig. 28 zeigt eine erste Stellung, in welcher das erste Schienenteil 2a und das zweite Schienenteil 2b in einem zusammengeschobenen Zustand angeordnet sind. Dadurch überlappen das erste Schildelement 51a und das zweite Schildelement 51b in Längsrichtung des ersten Schienenteils 2a. Das dritte Schienenteil 2c ist gegenüber dem ersten Schienenteil 2a ausgezogen.

Fig. 29 zeigt eine zweite Stellung, in welcher sowohl das zweite Schienenteil 2b als auch das dritte Schienenteil 2c gegenüber dem ersten Schienenteil 2a ausgezogen ist.

Fig. 30 zeigt eine dritte Stellung, in welcher das zweite Schienenteil 2b gegenüber dem ersten Schienenteil 2a ausgezogen, aber das dritte Schienenteil 2c auf das erste Schienenteil 2a aufgeschoben ist, um die Höhe des Schutzschildes 51 an die baulichen Gegebenheiten, hier eine vorstehende Fundamentplatte 4b, anzupassen.

Fig. 31 bis 34 zeigen die Kletterschiene 2 beim Teleskopieren des zweiten Schienenteils 2b gegenüber dem ersten Schienenteil 2a. Ist das dritte Schienenteil 2c vorhanden, kann das dritte Schienenteil 2c in derselben Weise gegenüber dem ersten Schienenteil 2a teleskopiert werden, so dass die folgenden Erläuterungen entsprechend zu übertragen sind.

Fig. 31 zeigt das zweite Schienenteil 2b vor Erreichen des ausgezogenen Zustands zur Verlängerung des ersten Schienenteils 2a nach unten. Das zweite Schienenteil 2b wird in Längsrichtung des ersten Schienenteils 2a, d.h. bei vertikaler Ausrichtung der Kletterschiene 2 in vertikaler Richtung, nach unten verschoben. Das erste Schienenteil 2a weist eine vordere Führungsfläche 53 auf, welche entlang einer entsprechenden Führungsfläche des Kletterschuhs 3 gleiten kann. Das zweite Schienenteil 2a weist entsprechend eine vordere Führungsfläche 54 für die Führungsfläche des Kletterschuhs 3 auf. Im zusammengeschobenen Zustand von erstem 2a und zweitem Schienenteil 2b ist die vordere Führungsfläche 54 des zweiten Schienenteils 2b jedoch gegenüber der vorderen Führungsfläche 53 des ersten Schienenteils 2a nach hinten, d.h. weg von der entsprechenden Führungsfläche des Kletterschuhs 3, versetzt. Das würde die Führung der vorderen Führungsfläche 54 des zweiten Schienenteils 2b im Führungsschuh 3 erschweren oder gar verunmöglichen. Aus diesem Grund ist eine Führungseinrichtung 55 vorgesehen, mit welcher das zweiten Schienenteil 2b in Richtung senkrecht zur Längsrichtung des ersten Schienenteils 2a so weit nach vorne verlagerbar ist, dass die vordere Führungsfläche 54 des zweiten Schienenteils 2b in einer Ebene mit der vorderen Führungsfläche 53 des ersten Schienenteils 2a anordenbar ist.

In der Ausführungsform der Fig. 31 bis Fig. 34 weist die Führungseinrichtung 55 ein Gleitlager zur Umwandlung des Teleskopierens, d.h. der Auszugsbewegung, des zweiten Schienenteils 2b in die Verlagerung des zweiten Schienenteils 2b nach vorne auf. Das Gleitlager weist in der gezeigten Ausführung zumindest eine zur Längsrichtung des ersten Schienenteils 2a geneigte erste Gleitfläche 56 am ersten Schienenteil 2a und zumindest eine entsprechend zur Längsrichtung des ersten Schienenteils 2a geneigte zweite Gleitfläche 57 am zweiten Schienenteil 2b auf. In der gezeigten Ausführung sind zwei erste Gleitflächen 56 am ersten Schienenteil 2a und zwei zweite Gleitflächen 57 am zweiten Schienenteil 2b vorgesehen, welche um dieselben Längsabstände in Längsrichtung des ersten 2a bzw. zweiten Schienenteils 2b voneinander beabstandet sind. Als Gleitelemente mit den zweiten Gleitflächen 57 sind in der Ausführungsform der Fig. 31 bis 34 zwei Keilelemente vorgesehen.

Fig. 32 zeigt das Auftreffen der zweiten Gleitflächen 57 der Keilelemente am zweiten Schienenteil 2b auf die ersten Gleitflächen 56 am ersten Schienenteil 2a. Dadurch wird die Absenkbewegung des zweiten Schienenteils 2b relativ zum ersten Schienenteil 2a mit einer Bewegung des zweiten Schienenteils 2b senkrecht dazu nach vorne überlagert.

Fig. 33 zeigt den Abschluss der Verlagerung des zweiten Schienenteils 2b nach vorne, wobei nun die ebene Führungsfläche 54 des zweiten Schienenteils 2b in derselben, hier vertikalen, Ebene wie die ebene Führungsfläche 53 des ersten Schienenteils 2a angeordnet ist. Durch die zwei ersten Gleitflächen 56 und zwei zweiten Gleitflächen 57 wird eine Parallelverschiebung des zweiten Schienenteils 2b nach vorne bewirkt.

Fig. 34 zeigt das Erreichen des ausgezogenen Zustands. Das zweite Schienenteil 2b weist einen Anschlag 58 auf, welcher im ausgezogenen Zustand des zweiten Schienenteils 2b an einer entsprechenden Anschlagfläche 59 am ersten Schienenteil 2a angeschlagen ist. Dadurch wird das Teleskopieren des zweiten Schienenteils 2b nach unten begrenzt. Darüber hinaus weist das zweite Schienenteil 2b eine obere Haltefläche 60 auf, welche im ausgezogenen Zustand des zweiten Schienenteils 2b seitlich einer entsprechenden oberen Haltefläche 61 des oberen Gleitelements am ersten Schienenteil 2a angeordnet ist. Entsprechend weist das zweite Schienenteil 2b eine untere Haltefläche 60, welche im ausgezogenen Zustand des zweiten Schienenteils 2b seitlich einer entsprechenden unteren Haltefläche 61 des unteren Gleitelements am ersten Schienenteil 2 angeordnet ist. Die Halteflächen 60, 61 an den unterschiedlichen Längspositionen des ersten 2a bzw. zweiten Schienenteils 2b bilden eine Halteeinrichtung, mit welcher eine Verschiebung des zweiten Schienenteils 2b im ausgezogenen Zustand nach vorne und nach hinten (bis auf ein minimales Spiel) im Wesentlichen blockiert wird. Vorteilhafterweise wird so eine biegesteife Anordnung des zweiten Schienenteils 2b im ausgezogenen Zustand erreicht.

In der gezeigten Ausführung weisen das erste 2a und das zweite Schienenteil 2b jeweils ein Doppel-U-Profil auf.

Die Fig. 35 bis 38 zeigen eine alternative Ausführung der Kletterschiene 2, bei welcher die Führungseinrichtung 55 ebenfalls zwei Gleitlager aufweist. Das untere Gleitlager weist, wie bei der vorangehenden Ausführungsform, ein Keilelement auf. Das obere Gleitlager weist eine zur Längsrichtung des ersten Schienenteils 2a geneigte obere Gleitfläche 62 am ersten Schienenteil 2a und ein Rundelement 63 am zweiten Schienenteil 2b auf, welches an der oberen Gleitfläche 62 abgleitet. In der gezeigten Ausführung ist die obere Gleitfläche 62 am ersten Schienenteil 2a an einem nach oben gerichteten Haken 64 ausgebildet, welcher an der Hinterseite des ersten Schienenteils 2a vorgesehen ist.

Fig. 35 zeigt das zweite Schienenteil 2b vor Erreichen des ausgezogenen Zustands zur Verlängerung des ersten Schienenteils 2a nach unten. Die zweite Gleitfläche 57 ist von der ersten Gleitfläche 56 beabstandet. Das Rundelement 63 ist von der oberen Gleitfläche 62 beabstandet.

Fig. 36 zeigt das Auftreffen der zweiten Gleitfläche 57 des unteren Keilelements am zweiten Schienenteil 2b auf die erste Gleitfläche 56 am ersten Schienenteil 2a. Gleichzeitig gleitet das Rundelement 63 am zweiten Schienenteil 2b entlang der oberen Gleitfläche 62 am ersten Schienenteil 2a. Dadurch wird das zweite Schienenteil 2b gegenüber dem ersten Schienenteil 2a nach vorne verlagert.

Fig. 37 zeigt den Abschluss der Verlagerung des zweiten Schienenteils 2b nach vorne, wobei nun die vordere Führungsfläche 54 des zweiten Schienenteils 2b in derselben vertikalen Ebene wie die vordere Führungsfläche 53 des ersten Schienenteils 2a angeordnet ist.

Fig. 38 zeigt das Erreichen des ausgezogenen Zustands. Das Rundelement 63 ist am Haken 64 gegen eine seitliche Bewegung nach hinten gesichert. Entsprechend liegt die Haltefläche 60 des unteren Keilelements am zweiten Schienenteil 2b im ausgezogenen Zustand so an der entsprechenden Haltefläche 61 des ersten Schienenteils 2a, dass eine horizontale Verschiebung des zweiten Schienenteils 2b blockiert ist.

Die zuvor beschriebenen Varianten der Kletterschiene 2 können bei den Kletterschalungen der Fig. 19 bis 26 und bei dem Schutzschild-Klettergerüst der Fig. 28 bis 30 vorgesehen sein.

## Patentansprüche

1. Kletterschiene (2) zur Führung entlang eines Kletterschuhes (3) an einem Bauwerk (4), aufweisend:
ein erstes Schienenteil (2a) und ein zweites Schienenteil (2b), wobei das zweite Schienenteil (2b) zwischen einem zusammengeschobenen und einem ausgezogenen Zustand teleskopierbar mit dem ersten Schienenteil (2a) verbunden ist,
**dadurch gekennzeichnet, dass**
eine Führungseinrichtung (55) zur Verlagerung des zweiten Schienenteils (2b) in Richtung senkrecht zur Längsrichtung des ersten Schienenteils (2a) vorgesehen ist, und dass eine Führungsfläche (54) an der Vorderseite des zweiten Schienenteils (2b) im ausgezogenen Zustand im Wesentlichen in derselben Ebene wie eine Führungsfläche (53) an der Vorderseite des ersten Schienenteils (2a) angeordnet ist.

2. Kletterschiene (2) nach Anspruch 1, **dadurch gekennzeichnet, dass** die Führungseinrichtung (55) zumindest ein Gleit- und/oder zumindest ein Rolllager aufweist, wobei das Gleit- oder Rolllager bevorzugt zumindest eine zur Längsrichtung des ersten Schienenteils (2a) geneigte Gleit- (62) bzw. Rollfläche zur Umwandlung des Teleskopierens des zweiten Schienenteils (2b) in die Verlagerung des zweiten Schienenteils (2b) im Wesentlichen senkrecht dazu aufweist.

3. Kletterschiene (2) nach einem der Ansprüche 1 bis 2, **dadurch gekennzeichnet, dass** eine Halteeinrichtung zum Blockieren des zweiten Schienenteils (2a) gegen eine Bewegung in Richtung senkrecht zur Längsrichtung des ersten Schienenteils (2a) im ausgezogenen Zustand des zweiten Schienenteils (2a) vorgesehen ist.

4. Kletterschiene (2) nach einem der Ansprüche 1 bis 3, **dadurch gekennzeichnet, dass** die Kletterschiene (2) ein drittes Schienenteil (2c) zur Führung entlang des Kletterschuhes (3) am Bauwerk (4) aufweist, wobei das dritte Schienenteil (2c) teleskopierbar mit dem ersten Schienenteil (2a) verbunden ist, wobei bevorzugt eine weitere Führungseinrichtung, insbesondere mit einem weiteren Gleit- oder Rolllager, zur Verlagerung des dritten Schienenteils (2c) in Richtung senkrecht zur Längsrichtung des ersten Schienenteils (2a) vorgesehen ist, wobei bevorzugt die Kletterschiene (2) das erste Schienenteil (2a), das zweite Schienenteil (2b) und das dritte Schienenteil (2c) aufweist.

5. Klettergerüst (1), aufweisend:
eine Kletterschiene (2) zur Führung entlang eines Kletterschuhes (3) an einem Bauwerk (4),
eine Arbeitsbühne (7) auf einer ersten Ebene,
eine Nachlaufbühne (10) auf einer zweiten Ebene unter der ersten Ebene,
**dadurch gekennzeichnet, dass**
die Kletterschiene (2) nach einem der Ansprüche 1 bis 4 ausgebildet ist.

6. Klettergerüst (1) nach Anspruch 5,
**dadurch gekennzeichnet, dass**
das erste Schienenteil (2a) an einer die Arbeitsbühne (7) aufweisenden Arbeitsbühneneinheit (25) und das zweite Schienenteil (2b) an einer die Nachlaufbühne (19) aufweisenden Nachlaufbühneneinheit (23) vorgesehen ist.

7. Klettergerüst (1) nach Anspruch 5 oder 6, **dadurch gekennzeichnet, dass** eine Abstützeinrichtung mit einem Abstützelement (27), insbesondere mit einer Stützrolle, zur Abstützung an der Außenseite des Bauwerks (4), vorgesehen ist, wobei die Abstützeinrichtung ein Teleskopelement (28) zur Höhenverstellung des Abstützelements (27) aufweist, wobei als Teleskopelement (28) das zweite Schienenteil (2a) der Kletterschiene (2) vorgesehen ist.

8. Klettergerüst (1) nach einem der Ansprüche 5 bis 7, **dadurch gekennzeichnet, dass** der Kletterschuh (3) vorgesehen ist, wobei die Kletterschiene (2) in dem Kletterschuh (3) geführt ist.

9. Klettergerüst (1) nach Anspruch 8,
**dadurch gekennzeichnet,**
**dass** der Kletterschuh (3) der einzige Kletterschuh (3) ist, an welchem die Kletterschiene (2) in einer Kletterstellung geführt ist.

10. Klettergerüst (1), aufweisend:
eine Kletterschiene (2) zur Führung entlang eines Kletterschuhes (3) an einem Bauwerk (4),
ein Schutzschild (51) mit einem ersten Schildelement (51a) und einem zweiten Schildelement (51b),
**dadurch gekennzeichnet, dass**
die Kletterschiene nach einem der Ansprüche 1 bis 4 ausgebildet ist, wobei das erste Schildelement (51a) am ersten Schienenteil (2a) und das zweite Schildelement (51b) am zweiten Schienenteil (2b) befestigt ist.

11. Bauwerk (4) mit zumindest einem Betonierabschnitt, einer Kletterschiene (2) nach einem der Ansprüche 1 bis 4 und mit einem Kletterschuh (3), wobei die Kletterschiene (2) über den Kletterschuh (3) am Betonierabschnitt gehalten ist.

12. Verfahren zum Errichten eines Bauwerks (4), mit den Schritten:
Anbringen eines Kletterschuhs (3) an einem ersten Betonierabschnitt (5a),
Verbinden einer Kletterschiene (2) nach einem der Ansprüche 1 bis 4 mit dem Kletterschuh (3) am ersten Betonierabschnitt,
Betonieren eines zweiten Betonierabschnitts (5b),
Hochklettern der Kletterschiene (2),
Betonieren eines dritten Betonierabschnitts (5c).

13. Verfahren nach Anspruch 12, **dadurch gekennzeichnet, dass** das zweite Schienenteil (2b) vom zusammengeschobenen Zustand in den ausgezogenen Zustand überführt wird.

14. Verfahren nach Anspruch 12 oder 13, **dadurch gekennzeichnet,**
**dass** die Kletterschiene (2) beim Hochklettern abschnittsweise in einem einzigen Kletterschuh (3) geführt wird.

## Claims

1. Climbing rail (2) for guiding along a climbing shoe (3) on a structure (4), comprising:
a first rail part (2a) and a second rail part (2b), wherein the second rail part (2b) is telescopically connected to the first rail part (2a) between a pushed-together state and an extended state,
**characterized in that**
a guide device (55) for displacing the second rail part (2b) in a direction perpendicular to the longitudinal direction of the first rail part (2a) is provided, and that a guide surface (54) on the front side of the second rail part (2b) in the extended state is arranged essentially in the same plane as a guide surface (53) on the front side of the first rail part (2a).

2. Climbing rail (2) according to claim 1, **characterized in that** the guide device (55) comprises at least one sliding bearing and/or at least one rolling bearing, wherein the sliding or rolling bearing preferably comprises at least one sliding surface (62) or rolling surface, respectively, inclined relative to the longitudinal direction of the first rail part (2a) for converting the telescoping of the second rail part (2b) into the displacement of the second rail part (2b) essentially perpendicular thereto.

3. Climbing rail (2) according to one of claims 1 to 2, **characterized in that** a holding device for blocking the second rail part (2a) against movement in a direction perpendicular to the longitudinal direction of the first rail part (2a) in the extended state of the second rail part (2a) is provided.

4. Climbing rail (2) according to one of claims 1 to 3, **characterized in that** the climbing rail (2) comprises a third rail part (2c) for guiding along the climbing shoe (3) on the structure (4), wherein the third rail part (2c) is telescopically connected to the first rail part (2a), wherein preferably a further guide device, in particular with a further sliding or rolling bearing, for displacing the third rail part (2c) in a direction perpendicular to the longitudinal direction of the first rail part (2a) is provided, wherein preferably the climbing rail (2) comprises the first rail part (2a), the second rail part (2b), and the third rail part (2c).

5. Climbing scaffold (1), comprising:
a climbing rail (2) for guiding along a climbing shoe (3) on a structure (4),
a working platform (7) on a first level,
a trailing platform (10) on a second level below the first level,
**characterized in that**
the climbing rail (2) is configured according to one of claims 1 to 4.

6. Climbing scaffold (1) according to claim 5,
**characterized in that**
the first rail part (2a) is provided on a working platform unit (25) comprising the working platform (7), and the second rail part (2b) is provided on a trailing platform unit (23) comprising the trailing platform (19).

7. Climbing scaffold (1) according to claim 5 or 6,
**characterized in that**
a support device with a support element (27), in particular with a support roller, for supporting on the outer side of the structure (4), is provided, wherein the support device comprises a telescopic element (28) for height adjustment of the support element (27), wherein the second rail part (2a) of the climbing rail (2) is provided as the telescopic element (28).

8. Climbing scaffold (1) according to one of claims 5 to 7,
**characterized in that**
the climbing shoe (3) is provided, wherein the climbing rail (2) is guided in the climbing shoe (3).

9. Climbing scaffold (1) according to claim 8,
**characterized in that**
the climbing shoe (3) is the only climbing shoe (3) on which the climbing rail (2) is guided in a climbing position.

10. Climbing scaffold (1), comprising:
a climbing rail (2) for guiding along a climbing shoe (3) on a structure (4),
a protective shield (51) with a first shield element (51a) and a second shield element (51b),
**characterized in that**
the climbing rail is configured according to one of claims 1 to 4,
wherein the first shield element (51a) is fastened to the first rail part (2a) and the second shield element (51b) is fastened to the second rail part (2b).

11. Structure (4) with at least one concreting section, a climbing rail (2) according to one of claims 1 to 4, and with a climbing shoe (3), wherein the climbing rail (2) is held on the concreting section via the climbing shoe (3).

12. Method for erecting a structure (4), with the steps:
attaching a climbing shoe (3) to a first concreting section (5a),
connecting a climbing rail (2) according to one of claims 1 to 4 to the climbing shoe (3) on the first concreting section,
concreting a second concreting section (5b),
climbing up the climbing rail (2),
concreting a third concreting section (5c).

13. Method according to claim 12,
**characterized in that**
the second rail part (2b) is transferred from the pushed-together state into the extended state.

14. Method according to claim 12 or 13,
**characterized in that**
the climbing rail (2) is guided section by section in a single climbing shoe (3) during climbing up.

## Revendications

1. Rail de grimpe (2) pour guidage le long d'un sabot de grimpe (3) sur une structure (4), comprenant :
une première partie de rail (2a) et une deuxième partie de rail (2b), où la deuxième partie de rail (2b) est reliée télescopiquement à la première partie de rail (2a) entre un état rapproché et un état étendu,
**caractérisé en ce que**
un dispositif de guidage (55) pour déplacer la deuxième partie de rail (2b) dans une direction perpendiculaire à la direction longitudinale de la première partie de rail (2a) est prévu, et qu'une surface de guidage (54) sur le côté avant de la deuxième partie de rail (2b) dans l'état étendu est disposée essentiellement dans le même plan qu'une surface de guidage (53) sur le côté avant de la première partie de rail (2a).

2. Rail de grimpe (2) selon la revendication 1, **caractérisé en ce que** le dispositif de guidage (55) comprend au moins un palier lisse et/ou au moins un palier à roulement, où le palier lisse ou à roulement comprend de préférence au moins une surface de glissement (62) ou surface de roulement, respectivement, inclinée par rapport à la direction longitudinale de la première partie de rail (2a) pour convertir le télescopage de la deuxième partie de rail (2b) en déplacement de la deuxième partie de rail (2b) essentiellement perpendiculaire à celle-ci.

3. Rail de grimpe (2) selon l'une des revendications 1 à 2, **caractérisé en ce qu'**un dispositif de maintien pour bloquer la deuxième partie de rail (2a) contre le mouvement dans une direction perpendiculaire à la direction longitudinale de la première partie de rail (2a) dans l'état étendu de la deuxième partie de rail (2a) est prévu.

4. Rail de grimpe (2) selon l'une des revendications 1 à 3, **caractérisé en ce que** le rail de grimpe (2) comprend une troisième partie de rail (2c) pour guidage le long du sabot de grimpe (3) sur la structure (4), où la troisième partie de rail (2c) est reliée télescopiquement à la première partie de rail (2a), où de préférence un dispositif de guidage supplémentaire, en particulier avec un palier lisse ou à roulement supplémentaire, pour déplacer la troisième partie de rail (2c) dans une direction perpendiculaire à la direction longitudinale de la première partie de rail (2a) est prévu, où de préférence le rail de grimpe (2) comprend la première partie de rail (2a), la deuxième partie de rail (2b), et la troisième partie de rail (2c).

5. Échafaudage grimpant (1), comprenant :
un rail de grimpe (2) pour guidage le long d'un sabot de grimpe (3) sur une structure (4),
une plateforme de travail (7) sur un premier niveau,
une plateforme traînante (10) sur un deuxième niveau en dessous du premier niveau,
**caractérisé en ce que**
le rail de grimpe (2) est configuré selon l'une des revendications 1 à 4.

6. Échafaudage grimpant (1) selon la revendication 5,
**caractérisé en ce que**
la première partie de rail (2a) est prévue sur une unité de plateforme de travail (25) comprenant la plateforme de travail (7), et la deuxième partie de rail (2b) est prévue sur une unité de plateforme traînante (23) comprenant la plateforme traînante (19).

7. Échafaudage grimpant (1) selon la revendication 5 ou 6,
**caractérisé en ce que**
un dispositif de support avec un élément de support (27), en particulier avec un rouleau de support, pour supporter sur le côté extérieur de la structure (4), est prévu, où le dispositif de support comprend un élément télescopique (28) pour l'ajustement en hauteur de l'élément de support (27), où la deuxième partie de rail (2a) du rail de grimpe (2) est prévue comme l'élément télescopique (28).

8. Échafaudage grimpant (1) selon l'une des revendications 5 à 7,
**caractérisé en ce que**
le sabot de grimpe (3) est prévu, où le rail de grimpe (2) est guidé dans le sabot de grimpe (3).

9. Échafaudage grimpant (1) selon la revendication 8,
**caractérisé en ce que**
le sabot de grimpe (3) est le seul sabot de grimpe (3) sur lequel le rail de grimpe (2) est guidé dans une position de grimpe.

10. Échafaudage grimpant (1), comprenant :
un rail de grimpe (2) pour guidage le long d'un sabot de grimpe (3) sur une structure (4),
un bouclier de protection (51) avec un premier élément de bouclier (51a) et un deuxième élément de bouclier (51b),
**caractérisé en ce que**
le rail de grimpe est configuré selon l'une des revendications 1 à 4,
où le premier élément de bouclier (51a) est fixé à la première partie de rail (2a) et le deuxième élément de bouclier (51b) est fixé à la deuxième partie de rail (2b).

11. Structure (4) avec au moins une section de bétonnage, un rail de grimpe (2) selon l'une des revendications 1 à 4, et avec un sabot de grimpe (3), où le rail de grimpe (2) est maintenu sur la section de bétonnage via le sabot de grimpe (3).

12. Méthode pour ériger une structure (4), avec les étapes :
fixer un sabot de grimpe (3) à une première section de bétonnage (5a),
connecter un rail de grimpe (2) selon l'une des revendications 1 à 4 au sabot de grimpe (3) sur la première section de bétonnage,
bétonner une deuxième section de bétonnage (5b),
grimper le rail de grimpe (2),
bétonner une troisième section de bétonnage (5c).

13. Méthode selon la revendication 12,
**caractérisée en ce que**
la deuxième partie de rail (2b) est transférée de l'état rapproché vers l'état étendu.

14. Méthode selon la revendication 12 ou 13,
**caractérisée en ce que**
le rail de grimpe (2) est guidé section par section dans un seul sabot de grimpe (3) pendant la montée.
